# EUROPÄISCHE PATENTSCHRIFT

(11) **EP 0 663 563 B1**
(45) Veröffentlichungstag und Bekanntmachung des Hinweises auf die Patenterteilung: **10.03.1999**
(21) Anmeldenummer: 94119330.2
(22) Anmeldetag: 07.12.1994
(51) Int. Cl.: F23C 9/00, F22B 7/00

(54) **Verfahren zum Betreiben der Verbrennung in Feuerungsanlagen und eine Feuerungsanlage**
Method of combustion in combustion apparatuses and combustion apparatus
Méthode pour combustion dans des appareils de combustion et un appareil de combustion

(30) Priorität: 12.01.1994 DE 4400686
(43) Veröffentlichungstag der Anmeldung: 19.07.1995
(73) Patentinhaber: ELCO KLÖCKNER HEIZTECHNIK GmbH, 72379 Hechingen (DE)
(72) Erfinder: Meier, Carsten, D-72379 Hechingen (DE); Bohmann, Detlef, D-72379 Hechingen (DE)
(74) Vertreter: Turi, Michael, Dipl.-Phys.

(56) Entgegenhaltungen:
- DE-A- 3 612 910
- FR-A- 2 585 111
- GB-A- 2 224 346

## Beschreibung

Die Erfindung befaßt sich mit einem Verfahren zum Betreiben der Verbrennung von Brennstoffen in Feuerungsanlagen mit einem von einem Brenner befeuerten Kessel, in dem die Wärmeenergie des Brennstoffes an einen Wärmeträger übertragen wird, sowie auf eine Vorrichtung zur Durchführung eines derartigen Verfahrens nach den Oberbegriffen der Ansprüche 1 und 9.

Für den Übergang der Wärmeenergie eines Brennstoffes an ein Wärmeträgermedium, und somit für den Wirkungsgrad einer Feuerungsanlage insgesamt, ist die Auslegung des Kessels bzw. des Wärmeerzeugers von großer Bedeutung. Die Konstruktion des Kessels wird im wesentlichen beeinflußt durch die Geometrie des Feuerraumes und durch die Führung der bei der Verbrennung entstehenden Verbrennungsgase. Kesselkonstruktionen werden derart ausgelegt, daß möglichst viel Wärme, die bei der chemischen Umsetzung des Brennstoffes entsteht, verlustfrei vollständig auf den Wärmeträger übertragen wird. Als Wärmeträger kommen neben Wasser auch Nieder- bzw. Hochdruckdampf sowie organische Flüssigkeiten in Betracht.

Je nach Art des Wärmeüberganges lassen sich die bekannten Kesselkonstruktionen in zwei Konstruktionselemente unterteilen: den Feuerraum, in dem der Verbrennungsprozeß abläuft und die Wärmeenergie im wesentlichen durch Strahlung bzw. Wärmestrahlung auf die Verbrennungsgase übertragen wird; und nachgeschaltete gekühlte Wärmetauschflächen, über die die Verbrennungsgase ihre Enthalpie durch Konvektion an das Wärmeträgermedium abgeben.

Nach dem Stand der Technik werden - insbesondere in einem mittleren Leistungsbereich - vorzugsweise sogenannte Dreizugkessel eingesetzt. Diese sind meist mit einem zylindrischen Feuerraum ausgerüstet, wobei die "heißen" Verbrennungsgase am Ende des Feuerraumes über eine Umlenkkammer in die Nachschaltwärmetauschflächen, bestehend aus Stahlrohren, geführt werden.

Eine weitere bekannte Kesselkonstruktion ist der Kessel mit Umkehrflamme im Feuerraum. Dabei brennt die Flamme in einem zylindrischen an der Rückseite geschlossenen Feuerraum und die Verbrennungsgase werden im zylindrischen Feuerraum wieder umgeleitet und an den Kesseleingang zurückgeführt. Über eine entsprechende Umlenkkammer am Kesseleingang werden sodann die Verbrennungsgase an der Vorderseite des Kessels nach dem Dreizugprinzip den konvektiven Nachschaltwärmetauschflächen zugeführt.

Bei den bekannten Kesselkonstruktionen ist insbesondere darauf zu achten, daß die Geometrie des Feuerraumes und die Abführung der Verbrennungsgase exakt auf die Flammengeometrie und somit auf die Leistung des Brenners abgestimmt sind. Neben der Vermeidung von Konvektions- und Strahlungsverlusten gilt dies insbesondere für die Vermeidung der Auskühlung der Verbrennungsgase innerhalb des Kessels, - beispielsweise bei Überdimensionierung des Feuerraumes. Falls die Verbrennungsgase auf dem Weg aus dem Feuerraum auf eine Temperatur unterhalb des Wasser- oder Säuretaupunktes abkühlen, erfolgt eine Kondensation der Abgase, die auf Dauer eine Korrosionsbildung im Kessel und in den Abgasrohren verursacht. Die Kesselkorrosion ist hauptsächlich auf die korrodierende Wirkung der Schwefelsäure zurückzuführen. Aber auch ein Kondensatausfall, zum Beispiel Ascheteile des Brennöles, Ruße etc., führt mit der Zeit zu einem Angriff auf die Kesselwerkstoffe und schließlich zu deren Zerstörung.

Beispiele für bekannte Kesselkonstruktionen zeigen die folgenden Druckschriften:

Aus der DE-A-3 612 910 ist eine Feuerungsanlage sowie ein Verfahren zum Betreiben derselben nach der eingangs genannten Art bekannt. Die bekannte Feuerungsanlage umfaßt einen Heizkessel, der von einem wasserführenden Gehäuse umgeben ist. Der Heizkessel umfaßt weiter einen die Verbrennungsflamme und die Verbrennungsgase aufnehmenden Innenraum, in welchen ein rohrförmiger Einsatz eingeführt ist. Der Innenraum ist an seiner stromabwärtigen Seite verschlossen, so daß die Verbrennungsgase dort umgelenkt und sodann in einen Wärmetauschraum zwischen der Wandung des rohrförmigen Einsatzes und der wasserführenden Gehäusewand abgeführt werden. Das Problem der Korrosionsvermeidung wird jedoch nicht angesprochen.

Ferner werden bei der aus der GB-A-2 224 346 bekannten Feuerungsanlage die bei der Verbrennung entstehenden Verbrennungsgase nach dem Austritt aus dem Feuerraum des Kessels an nachgeschalteten wassergekühlten Wärmetauscherflächen vorbeigeführt - bis sie schließlich durch den "Auspuff" aus der Feuerungsanlage austreten. Hierbei findet eine reine konvektive Energieübertragung von den Verbrennungsgasen an das Wärmetauschermedium, meist Wasser, statt; es sind jedoch keinerlei Wärmetauschräume zur Vermeidung von Korrosionsbildung vorgesehen.

Um die Korrosionsbildung, insbesondere die Kesselkorrosion weitgehend zu vermeiden, sind bei den bekannten Kesselkonstruktionen für unterschiedliche Leistungsbereiche der Brenner auch verschiedene Kesselgrößen notwendig, um durch Anpassung der Feuerraumgeometrie an die Brennerleistung ein Absinken der Abgastemperaturen im Kessel zu vermeiden.

Die Erfindung zielt darauf ab, eine Feuerungsanlage sowie ein Verfahren zum Betreiben derselben zur Verfügung zu stellen, die für einen großen Brenner-Leistungsbereich ohne Gefahr der Korrosionsbildung ausgelegt ist.

Dieses Ziel erreicht die Erfindung durch die Gegenstände der Ansprüche 1 und 9. Weitere bevorzugte Ausführungen der Erfindung ergeben sich aus den abhängigen Ansprüchen.

Danach werden die Verbrennungsgase, die bei der Verbrennung des Brennstoffes im Kessel entstehen, wenigstens teilweise zwischen einer heißen wärmestrahlenden Fläche, d.h. einer heißen Strahlungsfläche, die die Wärmeenergie im wesentlichen durch Wärmestrahlung an die Verbrennungsgase überträgt, und einer vom Wärmeträgermedium gekühlten konvektiven Wärmetauscherfläche, an welche die Verbrennungsgase ihre Enthalpie durch Konvektion abgeben, aus dem Kessel abgeführt. Auf diese Weise durchströmen die Verbrennungsgase einen Zwischenraum - im weiteren als Wärmetauschraum bezeichnet - zwischen der konvektiven Wärmetauscherfläche eines unendlich großen Wärmetauschers bzw. Wärmebades und der heißen Strahlungsfläche. Im Ergebnis geben damit die durch den Wärmetauschraum strömenden Verbrennungsgase einerseits Wärmeenergie an die konvektive Wärmetauscherfläche ab und nehmen andererseits gleichzeitig Wärme von der Strahlungsfläche auf. Dabei werden die im Feuerraum umgelenkten Verbrennungsgase durch einen Wärmetauschraum zwischen einem in den Feuerraum ragenden Flammenrohr des Brenners und einem inneren, das Flammenrohr umgebenden Wärmeträgermantel abgeführt. Dabei brennt die Flamme in einem an seinem stromabwärtigen Ende geschlossenen Feuerraum, und die Verbrennungsgase werden durch eine entsprechende Formgebung des Feuerraumbodens im Feuerraum wieder umgeleitet und über den o.g. Wärmetauschraum zwischen Flammenrohr und innerem Wärmeträgermantel abgeführt. Durch die Umkehrführung der Verbrennungsgase über die Flamme wird zunächst ein vollständiger einwandfreier Ausbrand des Brennstoffes gewährleistet. Sodann gelangen die Verbrennungsgase in den o.g. Wärmetauschraum, der insbesondere bei geringen Brennerleistungen ein Abkühlen der Verbrennungsgase unter kritische Taupunkttemperaturen verhindert.

Bei großer Brennerleistung ist die Wärmeabgabe der Verbrennungsgase an die Wärmetauscherfläche - und somit an den Wärmeträger - größer als die Wärmeaufnahme von der Strahlungsfläche, so daß schließlich eine Abkühlung der Verbrennungsgase erfolgt. Bei kleiner Brennerleistung stehen Wärmeabgabe und Wärmeaufnahme der Verbrennungsgase im wesentlichen im Gleichgewicht, so daß die Verbrennungsgastemperatur in diesem Leistungsbereich konstant gehalten wird. Der Wert der unteren Grenztemperatur der Verbrennungsgase hängt dabei von der Temperatur und Geometrie der Wärmekontaktflächen ab. Je nach konstruktiver Auslegung, insbesondere der Wärmestrahlungsflächen, kann die Grenztemperatur auf einen bestimmten Wert - jedenfalls oberhalb der kritischen Taupunkttemperaturen - eingestellt werden, so daß die Gefahr von Korrosionen und anderen Kondensatausfällen ausgeschlossen ist. Aufgrund der erfindungsgemäßen Abgasführung im Kessel sind derartige Feuerungsanlagen für einen großen Leistungsbereich des Brenners - vorzugsweise von ca. 30% bis 100% - geeignet.

Bei einem bevorzugten Ausführungsbeispiel der Erfindung werden die Verbrennungsgase in einem Wärmetauschraum zwischen der ungekühlten wärmestrahlenden Wandung des Feuerraumes und einem die Feuerraumwandung umgebenden äußeren Wärmeträgermantel, insbesondere Wassermantel geführt (Ansprüche 2 und 10). Erstrecken sich die wärmestrahlenden Flächen der im Betrieb glühenden Feuerraumwandung und die konvektiven Wärmetauscherflächen des äußeren Wärmeträgermantels über den gesamten Umfang und die axiale Höhe des Feuerraumes, so ist ein besonders effektiver Wärmeübergang von der Feuerraumwandung an die Verbrennungsgase und weiter an den Wärmeträger gewährleistet.

Bevorzugt werden die Verbrennungsgase auch in einem Bereich zwischen dem äußeren und dem inneren Wärmeträgermantel, insbesondere Wassermantel geführt (Ansprüche 3 und 11). Erstrecken sich beide Wärmeträgermäntel über die gesamte axiale Länge des Feuerraumes, so erreicht man eine effektive Kühlung der Verbrennungsgase, die einen Großteil ihrer Wärmeenergie durch Konvektion an den Wärmeträger abgeben. Erstreckt sich ferner der innere Wärmeträgermantel an der Innenseite der Feuerraumwandung als Flammen-Kühlzylinder rund um die Flamme, so wird zusätzlich ein Teil der Wärmeenergie der Verbrennungsgase direkt aus der heißen Flammenzone an den Wärmeträger übertragen und gleichzeitig durch die Kühlung des Feuerraumes eine Reduzierung der NOₓ-Bildung erreicht.

Ein weiteres bevorzugtes Ausführungsbeispiel der Erfindung besteht darin, daß die im Feuerraum umgelenkten Verbrennungsgase zunächst durch den Wärmetauschraum zwischen Flammenrohr und innerem Wärmeträgermantel strömen, dann wiederum umgelenkt und durch den rein konvektiven Wärmetauscherraum zwischen äußerem und inneren Wärmeträgermantel geführt werden und schließlich den Wärmetauschraum zwischen Feuerraumwandung und äußerem Wärmeträgermantel durchströmen (Ansprüche 4 und 12). Eine derartige Abgasführung wirkt sich sowohl auf die Stabilisierung der unteren Abgasgrenztemperatur bei niedriger Brennerleistung, als auch auf einen möglichst effektiven Wärmeübergang an den Wärmeträger bei hohen Brennerleistungen aus. Die umgelenkten Verbrennungsgase durchströmen zunächst einen durch Strahlung und Konvektion bestimmten Wärmetauschraum, sodann einen reinen konvektiven Wärmetauschraum und schließlich wiederum einen Strahlungs- und Konvektions-Wärmetauschraum.

Um die effektive Wärmekontaktfläche zu vergrößern, sind äußere und innere Wärmeträgermäntel mit Wärmetauschrippen ausgestattet (Anspruch 13). Aus demselben Grund ist auch die Außenseite der Feuerraumwandung mit entsprechendem Wärmetauschrippen versehen (Anspruch 14). Hierdurch wird erreicht, daß die Verbrennungsgase einen möglichst hohen Teil der bei der Verbrennung entstehenden Menge im Feuerraum an die Wärmetauschflächen übertragen und gleichermaßen möglichst viel Wärme von den wärmestrahlenden Flächen, insbesondere der Feuerraum- und Flammenrohrwandung, aufnehmen können.

Um einen guten Wärmeaustausch auch bei niedrigen Abgastemperaturen zu gewährleisten, sind in den o.g. Wärmetauschräumen Turbulenzen fördernde Vorrichtungen, insbesondere Sicken, Ringe, Scheiben und verdrallte Blechstreifen, angeordnet (Anspruch 15). Auch dies führt zu einer Vergrößerung der Wärmekontaktfläche und somit zu einem verbesserten Wärmeübergang.

Nach einem weiteren bevorzugten Ausführungsbeispiel wird ein Teil der umgelenkten Verbrennungsgase über Aussparungen im Flammenrohr des Brenners in den Flammenwurzelbereich rückgeführt, - insbesondere nach dem Durchgang der Verbrennungsgase durch den Wärmetauschraum zwischen Flammenrohr und innerem Wärmeträgermantel (Ansprüche 5 und 16). Durch die interne Abgasrückführung - insbesondere bei vorausgehender Abkühlung der Verbrennungsgase - wird eine wirkungsvolle Reduzierung der Flammentemperaturen ermöglicht, was weiterhin zu einer Reduzierung der NOₓ-Bildung führt.

Besonders vorteilhaft erweist sich die erfindungsgemäße Feuerungsanlage und das Verfahren zum Betreiben der Feuerungsanlage in Verbindung mit einem modulierenden bzw. regelbaren Brenner (Ansprüche 7, 17). Ein derartiger Brenner enthält ein stufenlos steuerbares Regelventil und ein entsprechend steuerbares Gebläse für die Regelung der zugeführten Verbrennungsluftmenge. Hierdurch kann die Brennerleistung über einen größeren Regelbereich stufenlos verändert werden. In Verbindung mit der verbindungsgemäßen Abgas führung im Kessel ist sowohl bei hoher Brennerleistung als auch bei geringer Brennerleistung jederzeit gewährleistet, daß die Abgastemperatur die kritischen Taupunktwerte nicht unterschreitet. Die erfindungsgemäße Kesselkonstruktion ist daher für alle Leistungsbereiche eines regelbaren Brenners geeignet.

Vorzugsweise wird die Brennerleistung automatisch in Abhängigkeit der abgenommenen Wärmeleistung des Wärmeträgers verändert, so daß sich zwischen den einzelnen Lastpunkten - also minimaler und maximaler Feuerungswärmeleistung - der Brenner automatisch in jedem Lastpunkt einstellen kann, so daß die Brennstoff- und Verbrennungsluftzuführung der abgenommenen Wärmeleistung des Wärmeträgers entspricht. Auf der Grundlage der erfindungsgemäßen Abgas führung wird mit Hilfe eines derartigen modulierenden Brenners die Brennerleistung derart geregelt, daß die Temperatur des Wärmeträgermediums im Kessel, insbesondere des Kesselwassers in der Kesselwandung unabhängig von der Belastung der Feuerungsanlage konstant bleibt (Anspruch 8).

Hierdurch wird auch besonders vorteilhaft die Temperatur der Wärmetauschmäntel bzw. der konvektiven Wärmetauschflächen im Kessel, an denen die Verbrennungsgase vorbeiströmen, auf einem konstanten Wert gehalten. Dies hat zur Folge, daß auch die Temperatur der aus dem Kessel austretenden Verbrennungsgase auf einem definierten Wert gehalten wird, um der Kondensation der Abgase entgegen zu wirken.

Besonders kostengünstig wird der erfindungsgemäße Kessel aus einfachem Stahl und/oder Grauguß gefertigt (Anspruch 18). Aufgrund der erfindungsgemäßen Führung der Verbrennungsgase kann vorteilhaft auf teuere korrosionsbeständige Kesselmaterialien verzichtet werden.

Weitere Vorteile und Ausgestaltungen der Erfindung ergeben sich auch aus der nachfolgenden Beschreibung bevorzugter Ausführungsbeispiele. Darin wird auf die beigefügte schematische Zeichnung Bezug genommen. In der Zeichnung zeigen:
- Fig. 1: ein Ausführungsbeispiel der erfindungsgemäßen Kesselkonstruktion im Längsschnitt;
- Fig. 2: einen Querschnitt entlang der Linie A-A' in Fig. 1; und
- Fig. 3: ein Beispiel für die erfindungsgemäße Feuerungsanlage mit Kessel-, Speicher- und Versorgungskreislauf.

Fig. 1 zeigt einen Längsschnitt durch einen Heizkessel 1, der von einem Brenner 2, vorzugsweise einem modulierenden Brenner, befeuert wird. Der Brenner 2 mündet mit seinem Flammenrohr 3 in einen Feuerraum 5 des Heizkessels 1. Die Verbrennungsluft wird dem Brenner 2 in Richtung des Pfeiles I zugeführt.

Im Flammenrohr 3 sind stromab einer - in Fig. 1 nicht dargestellten Stauscheibe des Brenners 2 - waagrechte Schlitze 4 über den Umfang des Flammenrohres 3 gleichmäßig verteilt zur internen Rückführung der Verbrennungsgase in den Wurzelbereich der Flamme ausgebildet.

Der Heizkessel 1 enthält einen äußeren von einem Kesselkreislauf gespeisten Wassermantel 6, der sich im wesentlichen über die gesamte axiale Kessel länge erstreckt und die Feuerraumwandung 8 in einem Abstand vollständig umgibt. Der äußere Wassermantel 6 erfüllt die Funktion eines Wärmetauschers bzw. Wärmebades und ist an der Innenseite mit Wärmetauscherrippen 10 bestückt, die radial nach innen gerichtet nahezu über die gesamte axiale Länge Wassermantels 6 verlaufen. Ferner ist ein innerer Wassermantel 12 zwischem dem äußeren Wassermantel 6 und dem Flammenrohr 3 derart angeordnet, daß er das Flammenrohr 3 in einem Abstand vollständig umgibt. Auch der innere Wassermantel 12 ist mit zur Kesselachse gerichteten konvektiven Wärmetauscherrippen 14 ausgestattet.

Der Feuerraum 5 ist an seinem hinteren Ende verschlossen, so daß die Verbrennungsgase im Feuerraum 5 umgelenkt und in Richtung stromaufwärts abgeführt werden. Einen weiteren Umlenkbereich bildet die Kesselinnenwandung am vorderen Ende des Kessels 1, so daß die aus dem Feuerraum 5 anströmenden Verbrennungsgase erneut umgelenkt und in Richtung stromabwärts zwischen dem äußeren Wassermantel 6 und dem inneren Wassermantel 12 sowie der Feuerraumwandung 8 strömen bis sie schließlich den Kessel 1 durch den Verbrennungsgasauslaß 13 verlassen.

Im Ergebnis wird hierdurch eine Verbrennungsgasführung realisiert, wobei die Verbrennungsgase nacheinander drei ringförmige Wärmetauschräume durchströmen: Einen ersten Wärmetauschraum 15 zwischen dem Flammenrohr 3 und dem inneren Wassermantel 12, in dem die Verbrennungsgase Wärmeenergie vom "glühenden" Flammenrohr aufnehmen und gleichzeitig Wärme durch Konvektion über die Wärmetauscherrippen 14 an den inneren Wassermantel 12 abgeben; einen zweiten rein konvektiven Wärmetauschraum 16 zwischen dem inneren 12 und dem äußeren Wassermantel 6; und schließlich einen dritten Wärmetauschraum 17 zwischen dem äußeren Wassermantel 6 und der ungekühlten wärmestrahlenden Feuerraumwandung 8, in dem ebenfalls ein Wärmeaustausch durch Strahlung und Konvektion mit den Verbrennungsgasen stattfindet.

Durch die erfindungsgemäße Ausbildung des äußeren 6 und inneren Wassermantels 12 rund um die wärmestrahlenden Flächen der Feuerraumwandung 8 bzw. des Flammenrohres 3 ist bei großer Brennerleistung die Wärmeabgabe des Verbrennungsgasstromes an die Wassermäntel größer als die Wärmeaufnahme von den wärmestrahlenden Flächen, so daß eine Abkühlung der Verbrennungsgase erfolgt. Bei kleiner Brennerleistung stehen dagegen Wärmeabgabe und Wärmeaufnahme der Verbrennungsgase im Gleichgewicht, so daß die Verbrennungsgastemperatur in diesem Leistungsbereich im wesentlichen konstant bleibt. Sie wird insbesondere durch die Wärmeaufnahme vom Flammenrohr 3 bzw. von der Feuerraumwandung 8 über den kritischen Taupunkttemperaturen gehalten. Aufgrund der ausgeprägten Wärmekontaktflächen in den Wärmetauschräumen 15 und 17 liegt die Grenztemperatur der Verbrennungsgase auch bei geringster Brennerleistung deutlich über einem kritischen Wert von ca. T = 110°C. Somit besteht keine Gefahr der Korrosion.

Bei einer modulierenden Feuerung, wie sie bei der erfindungsgemäßen Feuerungsanlage vorzugsweise eingesetzt wird, werden je nach Lastzustand des Brenners die Verbrennungsgase in den Wärmetauschräumen 15 und 17 gekühlt oder - idealerweise - bei kleiner Brennerleistung auf einem konstanten Wert gehalten.

Ferner erspart die modulierende Feuerung in Abhängigkeit der Belastung der Feuerungsanlage häufige Brennerstarts, wodurch hohe Startemissionen und die Korrosionsbildung beim Start des Brenners vermieden werden.

Die Schnittdarstellung in Fig. 2 entlang der Linie A-A' der Kesselkonstruktion in Fig, 1 veranschaulicht, daß der äußere 6 und der innere Wassermantel 12 miteinander leitend in Verbindung stehen und gemeinsam vom Kesselkreislauf versorgt werden. Ferner zeigt Fig. 2 die radial nach innen gerichtete Wärmetauscherrippen 10 bzw. 14 der Wassermäntel 6 bzw. 12.

Schließlich zeigt Fig. 3 eine erfindungsgemäße Feuerungsanlage mit einem Kessel 1, in dessen Feuerraum ein modulierender Brenner 2 ragt. Der Kessel 1 ist über einen Speicherkreislauf 18 mit einem Warmwasserspeicher 20 verbunden, der vom Kessel 1 mit Warmwasser gespeist wird. Parallel zum Speicherkreislauf 18 ist ein Kesselkreislauf 22 angeordnet, der seinerseits über einen Wärmetauscher 24 an einen Verbraucherkreislauf 26 gekoppelt ist.

Über einen in Fig. 3 gestrichelt dargestellten Regelkreis mit einem Thermostaten T wird die Brennerleistung des modulierenden Brenners 2 in Abhängigkeit der abgenommenen Wärmeleistung am Versorgugngskreis 26 derart gesteuert, daß die Temperatur des (Kessel)wassers im Kesselkreislauf auf einem konstanten Wert, z.B. auf T_{K} = 60° C, bleibt. In Verbindung mit der erfindungsgemäßen Abgas führung im Kessel 1 wird hierdurch einerseits auch die Temperatur der aus dem Kessel 1 austretenden Verbrennungsgase unabhängig von der Belastung am Versorgungskreis 26 auf einen bestimmten Wert festgelegt.

Wird ferner die Vorlauftemperatur im Verbraucherkreislauf auf einem konstanten Wert, z.B. auf T_{V} = 30 °C gehalten, so kann - je nach Belastung durch die Verbraucher 28 - Warmwasser mit T_{K} = 60° aus dem Kesselkreislauf über eine Mischvorrichtung 30 in definierten Mengen in den Verbraucherkreis 26 nachgemischt werden.

## Patentansprüche

1. Verfahren zum Betreiben der Verbrennung in Feuerungsanlagen mit einem von einem Brenner (2) befeuerten Kessel (1), wobei
- die Verbrennungsgase zwischen einer heißen wärmestrahlenden Fläche und einer gekühlten, insbesondere wassergekühlten, Wärmetauscherfläche (12) aus dem Kessel (1) herausgeführt werden,
dadurch gekennzeichnet, daß
- die im Feuerraum (5) umgelenkten Verbrennungsgase dabei durch einen Wärmetauschraum (15) zwischen einem in den Feuerraum (5) ragenden Flammenrohr (3) und einem inneren Wärmeträgermantel (12) geführt werden.

2. Verfahren nach Anspruch 1, dadurch gekennzeichnet, daß die Verbrennungsgase in einem Wärmetauschraum (17) zwischen einem äußeren Wärmeträgermantel (6), insbesondere Wassermantel, und einer Wandung (8) eines Feuerraumes (5) des Kessels (1) geführt werden.

3. Verfahren nach Anspruch 1 oder 2, dadurch gekennzeichnet, daß die Verbrennungsgase in einem Wärmetauschraum (16) zwischen dem äußeren (6) und inneren Wärmeträgermantel (12) geführt werden.

4. Verfahren nach Anspruch 1, 2 und 3, dadurch gekennzeichnet, daß die im Feuerraum (5) umgelenkten Verbrennungsgase zunächst durch den Wärmetauschraum (15) stromaufwärts strömen, dann umgelenkt und nacheinander durch die Wärmetauschräume (12) und (17) stromabwärts geführt werden.

5. Verfahren nach einem der vorstehenden Ansprüche, dadurch gekennzeichnet, daß ein Teil der Verbrennungsgase über Öffnungen (4) des Flammenrohres (3) in die Flammenwurzel der Brennerflamme rückgeführt werden.

6. Verfahren nach Anspruch 6, dadurch gekennzeichnet, daß die Verbrennungsgase vor der Rückführung in den Flammenwurzelbereich durch den Wärmetauschraum (15) geführt werden.

7. Verfahren nach einem der vorstehenden Ansprüche, gekennzeichnet durch die Verwendung eines regelbaren bzw. modulierenden Brenners (2).

8. Verfahren nach Anspruch 8, dadurch gekennzeichnet, daß die Temperatur des Wärmeträgers im Kesselkreislauf (22) konstant gehalten wird.

9. Feuerungsanlage, insbesondere zur Durchführung eines Verfahrens nach einem der vorstehenden Ansprüche, mit:
- einem Kessel (1), der von einem Brenner (2) befeuert wird, dessen Flammenrohr (3) in einen Feuerraum (5) des Kessels (1) mündet;
- einem inneren Wärmeträgermantel (12), insbesondere ein Wassermantel, der das heiße wärmestrahlende Flammrohr im Kessel (1) in einem Abstand umgibt;
- einem Abschluß am Ausgang des Feuerraums (5) zur Umlenkung der Verbrennungsgase;
wobei
- der innere Wärmeträgermantel (12) das Flammenrohr (3) in einem Abstand derart umgibt, daß die umgelenkten Verbrennungsgase zwischen dem inneren Wärmeträgermantel (12) und dem Flammrohr (3) abführbar sind (Wärmetauschraum (15)).

10. Feuerungsanlage nach Anspruch 9, dadurch gekennzeichnet, daß ein weiterer äußerer Wärmeträgermantel (6) die Wandung (8) des Feuerraumes (5) in einem Abstand umgibt (Wärmetauschraum (17)).

11. Feuerungsanlage nach Anspruch 9 oder 10, dadurch gekennzeichnet, daß der äußere Wärmeträgermantel (6) den inneren Wärmeträgermantel (12) in einem Abstand umgibt (Wärmetauschraum 16).

12. Feuerungsanlage nach Anspruch 9, 10 und 11, dadurch gekennzeichnet, daß ein Umlenkbereich an der Kesselinnenwandung vorgesehen ist, so daß die Verbrennungsgase nach dem Durchgang durch den Wärmetauschbereich (15) an der Kesselinnenwandung umgelenkt und nacheinander durch die Wärmetauschräume (16) und (17) strömen.

13. Feuerungsanlage nach einem der Ansprüche 9 bis 12, dadurch gekennzeichnet, daß der innere (6) und/oder äußere Wärmeträgermantel (12) mit Wärmetauschrippen (10; 14) bestückt sind/ist.

14. Feuerungsanlage nach einem der Ansprüche 9 bis 13, dadurch gekennzeichnet, daß an der Außenseite der Feuerraumwandung (8) Wärmetauschrippen vorgesehen sind.

15. Feuerungsanlage nach einem der Ansprüche 9 bis 14, dadurch gekennzeichnet, daß turbulenzerhöhende Vorrichtungen, insbesondere Sicken, Ringe, Scheiben und verdrallte Blechstreifen im Wärmetauschraum (15; 16; 17) angeordnet sind.

16. Feuerungsanlage nach einem der Ansprüche 11 bis 15, gekennzeichnet durch eine oder mehrere Öffnungen (4) im Flammenrohr (3) zur internen Abgasrückführung in den Flammenwurzelbereich, insbesondere nach dem Durchgang der Verbrennungsgase durch den Wärmetauschraum (15).

17. Feuerungsanlage nach einem der Ansprüche 9 bis 16, gekennzeichnet durch einen modulierenden bzw. regelbaren Brenner (2).

18. Feuerungsanlage nach einem der Ansprüche 9 bis 17, dadurch gekennzeichnet, daß der Kessel (1) aus Stahl und/oder Grauguß gefertigt ist.

## Claims

1. A method for operating the combustion in combustion apparatuses having a boiler (1) heated by a burner (2), whereby
- the combustion gases are conveyed out of the boiler (1) between a hot heat-radiating surface and a cooled, more particularly a water cooled, heat exchanger surface (12),
**characterised in that**
- the combustion gases deflected in the combustion chamber (5) are conveyed through a heat exchange chamber (15) between a heating tube (3) extending into the combustion chamber (5) and an inner heat transfer shell (12).

2. A method according to Claim 1,
**characterised in that** the combustion gases are conveyed in a heat exchange chamber (17) between an outer heat transfer shell (6), more particularly a water jacket, and a wall (8) of a combustion chamber (5) of the boiler (1).

3. A method according to Claim 1 or 2,
**characterised in that** the combustion gases are conveyed in a heat exchange chamber (16) between the outer (6) and inner heat transfer shell (12).

4. A method according to Claim 1, 2 and 3,
**characterised in that** the combustion gases deflected in the combustion chamber (5) first of all flow upstream through the heat exchange chamber (15), then are deflected and are conveyed downstream in succession through the heat exchange chambers (12) and (17).

5. A method according to one of the preceding Claims,
**characterised in that** a part of the combustion gases are returned via apertures (4) in the heating tube (3) into the flame root of the burner flame.

6. A method according to Claim 6,
**characterised in that** before returning into the flame root region the combustion gases are conveyed through the heat exchange chamber (15).

7. A method according to one of the preceding Claims,
**characterised by** the use of an adjustable or modulating burner (2).

8. A method according to Claim 8,
**characterised in that** the temperature of the heat transfer medium is kept constant in the boiler circulation (22).

9. A combustion apparatus, more particularly for performing a method as specified by one of the preceding Claims, having:
- a boiler (1), which is heated by a burner (2), the heating tube (3) of which opens into a combustion chamber (5) of the boiler (1),
- an inner heat transfer shell (12), more particularly a water cooling jacket, which surrounds the hot heat-radiating heating tube in the boiler (1) at a distance;
- an end at the outlet of the combustion chamber (5) for the deflection of the combustion gases;
wherein
- the inner heat transfer shell (12) surrounds the heating tube (3) at a distance in such a manner that the deflected combustion gases can be carried away between the inner heat transfer shell (12) and the heating tube (3) (heat exchange chamber 15)).

10. A combustion apparatus according to Claim 9,
**characterised in that** a further outer heat transfer shell (6) surrounds the walls (8) of the combustion chamber (5) at a distance (heat exchange chamber (17)).

11. A combustion apparatus according to Claim 9 or 10,
**characterised in that** the outer heat transfer shell (6) surrounds the inner heat transfer shell (12) at a distance (heat exchange chamber 16).

12. A combustion apparatus according to Claim 9, 10 and 11,
**characterised in that** a deflection region is provided on the inner walls of the boiler, so that after their passage through the heat exchange region (15) the combustion gases (are) deflected on the inner walls of the boiler and flow in succession through the heat exchange chambers (16) and (17).

13. A combustion apparatus according to one of Claims 9 to 12,
**characterised in that** the inner (6) and/or outer heat transfer shells (12) is/are equipped with heat exchange ribs (10; 14).

14. A combustion apparatus according to one of Claims 9 to 13,
**characterised in that** heat exchange ribs are provided on the outside of the combustion chamber wall (8).

15. A combustion apparatus according to one of Claims 9 to 14,
**characterised in that** the turbulence-increasing devices, more particularly beads, rings, disks and twisted strip, are disposed in the heat exchange chamber (15; 16; 17).

16. A combustion apparatus according to one of Claims 1 to 15,
**characterised by** one or more apertures (4) in the heating tube (3) for the internal return of exhaust gas into the flame root region, more particularly after the passage of the combustion gases through the heat exchange chamber (15).

17. A combustion apparatus according to one of Claims 9 to 16,
**characterised by** a modulating or adjustable burner (2).

18. A combustion apparatus according to one of Claims 9 to 17,
**characterised in that** the boiler (1) is produced from steel and/or grey cast iron.

## Revendications

1. Procédé d'opération de la combustion dans des installations de chauffage comprenant une chaudière (1) recevant la flamme d'un brûleur (2),
les gaz de combustion étant évacués de la chaudière (1) entre une surface chaude, irradiant la chaleur, et une surface d'échange de chaleur (12) qui est refroidie, en particulier refroidie à l'eau,
**caractérisé en ce que**
les gaz de combustion déviés dans le foyer (5) sont guidés au travers d'une chambre d'échange de chaleur (15) entre un tube (3) de projection de la flamme qui pénètre dans le foyer (5) et une surface intérieure caloporteur (12).

2. Procédé selon la revendication 1, caractérisé en ce que les gaz de combustion sont guidés dans une chambre d'échange de chaleur (17) située entre une surface extérieure caloporteur (6), en particulier une surface d'eau, et une paroi (8) d'un foyer (5) de la chaudière (1).

3. Procédé selon la revendication 1 ou 2, caractérisé en ce que les gaz de combustion sont guidés dans une chambre d'échange de chaleur (16) située entre la surface extérieure (6) et la surface intérieure caloporteur (12).

4. Procédé selon les revendications 1, 2 et 3, caractérisé en ce que les gaz de combustion déviés dans le foyer (5) circulent tout d'abord vers l'amont dans la chambre d'échange de chaleur (15), puis ils sont déviés et guidés vers l'aval successivement dans les chambres (12) et (17) d'échange de chaleur.

5. Procédé selon l'une des revendications précédentes, caractérisé en ce qu'une partie des gaz de combustion est recyclée par des trous (4) du tube (3) de projection de la flamme dans la base de la flamme du brûleur.

6. Procédé selon la revendication 6, caractérisé en ce que les gaz de combustion sont guidés dans la chambre (15) d'échange de chaleur avant le recyclage dans la zone de la base de la flamme.

7. Procédé selon l'une des revendications précédentes, caractérisé par l'utilisation d'un brûleur (2) réglable ou à modulation.

8. Procédé selon la revendication 8, caractérisé en ce que la température du caloporteur est maintenue constante dans le circuit de la chaudière (22).

9. Installation de chauffage, en particulier pour la mise en oeuvre d'un procédé selon l'une des revendications précédentes, comprenant :
une surface (1) qui reçoit la flamme d'un brûleur (2) dont le tube (3) de projection de la flamme débouche dans un foyer (5) de la surface (1);
une surface intérieure caloporteur (12), en particulier une surface d'eau, qui entoure à distance le tube chaud de projection de la flamme qui irradie la chaleur à l'intérieur de la chaudière (1) ;
une clôture située à la sortie du foyer (5) pour dévier les gaz de combustion ;
la surface intérieure caloporteur (12) entourant à distance le tube (3) de projection de la flamme de manière que les gaz de combustion déviés puissent être évacués entre la surface intérieure caloporteur (12) et le tube (3) de projection de la flamme [chambre d'échange de chaleur (15)].

10. Installation de chauffage selon la revendication 9, caractérisée en ce qu'une autre surface extérieure caloporteur (6) entoure la paroi (8) du foyer (5) à distance (chambre d'échange de chaleur (17)).

11. Installation de chauffage selon la revendication 9 ou 10, caractérisée en ce que la surface extérieure caloporteur (6) entoure à distance la surface intérieure caloporteur (12) (chambre d'échange de chaleur 16).

12. Installation de chauffage selon la revendication 9, 10 et 11, caractérisée en ce qu'une zone de déviation est prévue sur la paroi interne de la chaudière de manière que les gaz de combustion soient déviés sur la paroi interne de la chaudière après passage par la zone d'échange de chaleur (15) et circulent successivement dans les chambres d'échange de chaleur (16) et (17).

13. Installation de chauffage selon l'une des revendications 9 à 12, caractérisée en ce que la surface caloporteur intérieure (6) et/ou extérieure (12) est ou sont équipée(s) d'ailettes d'échange de chaleur (10; 14).

14. Installation de chauffage selon l'une des revendications 9 à 13, caractérisée en ce que des ailettes d'échange de chaleur sont prévues sur le côté extérieur de la paroi (8) du foyer.

15. Installation de chauffage selon l'une des revendications 9 à 14, caractérisée en ce que des dispositifs d'accroissement de la turbulence, en particulier des moulures, des anneaux, des disques et des rubans torsadés de tôle sont disposés dans la chambre d'échange de chaleur (15 ; 16 ; 17).

16. Installation de chauffage selon l'une des revendications 11 à 15, caractérisée par un ou plusieurs trous (4)réalisés dans le tube de projection de flamme (3) pour le recyclage interne des gaz d'échappement dans la zone de la base de la flamme, en particulier après le passage des gaz de combustion dans la chambre d'échange de chaleur (15).

17. Installation de chauffage selon l'une des revendications 9 à 16, caractérisée par un brûleur (2) à modulation ou qui est réglable.

18. Installation de chauffage selon l'une des revendications 9 à 17, caractérisée en ce que la chaudière (1) est réalisée en acier et/ou en fonte grise.
